# EUROPÄISCHE PATENTSCHRIFT

(11) **EP 0 471 965 B1**
(45) Veröffentlichungstag und Bekanntmachung des Hinweises auf die Patenterteilung: **14.12.1994**
(21) Anmeldenummer: 91111266.2
(22) Anmeldetag: 06.07.1991
(51) Int. Cl.: A44B 15/00

(54) **Zweiteiliger Schlüsselanhänger**
Two-piece key-ring
Porte-clefs deux-pièces

(30) Priorität: 11.08.1990 DE 9011740 U
(43) Veröffentlichungstag der Anmeldung: 26.02.1992
(73) Patentinhaber: BERENDSOHN AG, D-22559 Hamburg (DE)
(72) Erfinder: Kade, Ulrich, W-2000 Wedel (DE)
(74) Vertreter: DIEHL GLAESER HILTL & PARTNER

(56) Entgegenhaltungen:
- FR-A- 1 215 071
- FR-A- 2 358 809
- US-A- 3 503 235
- US-A- 4 516 418
- US-A- 4 581 910

## Beschreibung

Die Erfindung bezieht sich auf einen zweiteiligen Schlüsselbundanhänger mit je einem Schlüsselring zur Aufnahme von Schlüsseln, wobei die beiden Teile des Schlüsselbundanhängers voneinander lösbar sind.

Es ist bekannt, Schlüsselbundanhänger zweiteilig auszuführen, so daß man Kraftfahrzeugschlüssel an einem Schlüsselring trägt, wohingegen Wohnungs -, Haus- oder Garagenschlüssel sich an dem anderen Schlüsselring befinden. Hierdurch ist die Möglichkeit gegeben, daß man ein Kraftfahrzeug aus einer Garage herausfahren kann und die Garage danach verschließen kann, ohne daß man den Motor des Kraftfahrzeugs abstellen und erneut starten muß. Auch hat diese Aufteilung in einen zweiteiligen Schlüsselbundanhänger den Vorteil, daß man das Kraftfahrzeug mit dem zugehörigen Schlüssel in einer Werkstatt abgeben kann, und mit einem einzigen Handgriff diejenigen Schlüssel von dem Schlüsselbund entfernen kann, die man braucht, um beispielsweise das Büro oder die Wohnung aufzuschließen.

Zweiteile Schlüsselbundanhänger des obengenannten Alt sind aus der US-A-3 503 235 oder der FR-A-1 215 071 bekannt.

Allen bekannten, derartigen zweiteiligen Schlüsselbundanhängern ist jedoch gemeinsam, daß sie verhältnismäßig groß ausgeführt sind und daher unnötig viel Platz bedürfen. Meist sind derartige Schlüsselbundanhänger durch einen länglichen Teil charakterisiert, an dessen beiden gegenüberliegenden Enden die Schlüsselringe für die Schlüssel angeordnet sind. Dadurch entsteht ein Gebilde von einer Längserstreckung in der Größenordnung von 10 cm, und eine derartige Ausbildung ist nicht nur in einer Tasche eines Anzuges störend, sondern auch beispielsweise während der Fahrt eines Kraftfahrzeuges sogar gefährlich.

Der Erfindung liegt die Aufgabe zugrunde, einen Schlüsselbundanhänger der eingangs genannten Art so auszugstalten, daß eine kleine kompakte Erstreckung des Schlüsselbundanhängers entsteht.

Erreicht wird dies durch die in dem Anspruch angegebenen Merkmale.

Im Prinzip besteht der Schlüsselbundanhänger gemäß der Erfindung aus einem größeren Teil, der eine Ausnehmung für einen kleineren Teil hat. Beide Teile sind mit Schlüsselringen versehen und in der zusammengebauten Lage nimmt der größere Teil den kleineren wenigstens zum Teil auf. Dabei ist darauf geachtet worden, daß die beiden Öhre für die Aufnahme der Schlüsselringe zueinander eng benachbart sind, wenn die beiden Schlüsselbundanhängerteile zusammengebaut sind. Durch diese Nebeneinanderanordnung der beiden Schlüsselringe ist die Längserstreckung des gesamten Gebildes deutlich kürzer als bei bisher bekannten Schlüsselbundanhängern.

Die Erfindung wird nachstehend anhand der Zeichnung beispielsweise erläutert:
- Fig. 1: zeigt eine schaubildliche Ansicht eines Schlüsselbundanhängers gemäß der Erfindung in zusammengesetzter Lage.
- Fig. 2: zeigt ebenfalls in schaubildlicher Ansicht den einen, den kleineren Teil der beiden Schlüsselbundanhängerteile.

In der Figur sind die beiden Schlüsselbundanhängerteile 10 und 20 symbolhaft wiedergegeben, indem die Gestalt eines Kraftfahrzeuges für den kleinen Anhänger 20 und die Form eines Hauses mit Garage für den anderen Anhängerteil 10 gewählt worden ist. Es kann sich hierbei um Metall-Spritzgußteile, aber auch um Kunststoffspritzteile handeln. Der Teil 20 hat eine Tiefenerstreckung von etwa 5 mm. Der Teil 10 hat im wesentlichen die gleiche Tiefenerstreckung, bis auf den Bereich der Garage, wo etwa die doppelte Dicke gewählt worden ist.

An den beiden Schlüsselbundanhängerteilen befinden sich die Schlüsselringe 11 und 21, welche über ein Öhr oder dergleichen mit dem zugehörigen Anhängerteil 10 verbunden sind. Mit 12 ist schematisch ein Verbindungsmechanismus gezeigt, der hier im einzelnen nicht beschrieben worden ist. Es kann sich hierbei um einen Stift handeln, der in die gezeigte Lage durch eine Feder vorgespannt ist. Entsprechend kann der Schlüsselbundanhängerteil 20 mit einem Längsschlitz ausgebildet sein, so daß der Stift in diesen Längsschlitz eingeführt werden kann, wenn der Schlüsselbundanhängerteil 20 in die "Garage" hineingeschoben wird. Irgendwelche anderen Rastverbindungsmittel sind jedoch im Rahmen der Erfindung denkbar.

Aus der Figur 1 ist zu erkennen, daß sich die beiden Schlüsselringe 21 und 11 in unmittelbarer Nachbarschaft zueinander befinden, wenn die beiden Teile in der zusammengesetzten Lage angeordnet sind. Es ist dadurch zu erkennen, daß der Schlüsselbundanhänger gemäß der Erfindung zusammen mit den zugehörigen Schlüssein eine Längserstreckung von höchstens der Länge von zwei Schlüsseln hat, wohingegen bei bekannten Schlüsselbundanhängerteilen die Längserstreckung das dreifache der Schlüssellänge beträgt.

## Patentansprüche

1. Zweiteiliger Schlüsselbundanhänger mit je einem Schlüsselring (11, 21) zur Aufnahme von Schlüsseln, wobei die beiden Teile des Schlüsselbundanhängers voneinander lösbar sind, die beiden Schlüsselbundanhängerteile (10, 20) in zueinander komplementären Gestaltungen oder so ausgebildet sind, daß der eine Anhängerteil (20) im wesentlichen in dem anderen Anhängerteil (10) Aufnahme findet, und die beiden Anhängerteile (10, 20) vermittels von Rast- oder Riegelverbindungsteilen (12) miteinander kuppelbar sind, dadurch gekennzeichnet, die Schlüsselringe (11 und 21) bzw. deren Verbindungen zu den Schlüsselbundanhängerteilen (10, 20) in zusammengebautem Zustand in unmittelbarer Nachbarlage zueinander angeordnet sind.

## Claims

1. Key holder consisting of two parts with a key ring each (11, 21) for accomodation of keys, with the two parts of the key holder being detachable from each other, the two parts of the key holder being designed in complementary forms or in a way that one part of the holder (20) is essentially accomodated by the other part of the holder (10), and that both parts of the holder (10, 20) can be coupled with each other by means of groove or lock connection parts (12), characterized in that in a connected state, the key rings (11 and 21) or their joints to the key holder parts (10, 20) are arranged immediately adjacent to each other.

## Revendications

1. Trousseau de clés en deux parties comportant chacune un porte-clefs (11, 21) pour recevoir des clefs, les deux parties du trousseau pouvant être détachées l'une de l'autre, les deux parties du trousseau de clés (10, 20) étant conçues selon des configurations complémentaires l'une par rapport à l'autre, ou de façon à ce qu'une partie du trousseau (20) trouve à se loger essentiellement dans l'autre partie du trousseau, et que les deux parties du trousseau (10, 20) peuvent être couplées l'une à l'autre au moyen de pièces de liaison à encliquetage ou à verrouillage (12),
caractérisé en ce que les porte-clefs (11 et 21), ou leurs liaisons aux parties du trousseau (10, 20), sont disposés, à l'état assemblé, en position directement adjacente les uns par rapport aux autres.
